# EUROPÄISCHE PATENTSCHRIFT

(11) **EP 3 503 976 B1**
(45) Veröffentlichungstag und Bekanntmachung des Hinweises auf die Patenterteilung: **26.11.2025**
(21) Anmeldenummer: 17731509.0
(22) Anmeldetag: 12.06.2017
(51) Int. Cl.: A62B 7/02, A62B 7/10, A62B 9/04, A62B 17/00, A62B 18/00

(54) **SCHUTZANZUGSANORDNUNG, SCHUTZANZUGSEINHEIT UND ATEMSCHUTZEINHEIT**
PROTECTIVE SUIT ASSEMBLY, PROTECTIVE SUIT UNIT, AND RESPIRATORY PROTECTION UNIT
ENSEMBLE DE VÊTEMENT DE PROTECTION, UNITÉ DE VÊTEMENT DE PROTECTION ET UNITÉ DE PROTECTION DE L'AIR

(30) Priorität: 26.08.2016 DE 102016216117
(43) Veröffentlichungstag der Anmeldung: 03.07.2019
(73) Patentinhaber: ContiTech Elastomer-Beschichtungen GmbH, 30175 Hannover (DE)
(72) Erfinder: OVERKAMP, Andre, 37434 Obernfeld (DE); LÖSCHNER, Jens, 37120 Bovenden (DE); HAGNER, Karola, 21337 Lüneburg (DE); HESSE, Friedrich, 29574 Ebstorf (DE); HEMMER, Susanne, 01900 Bretnig-Hauswalde (DE); BRÄUER, Horst, 01900 Bretnig-Hauswalde (DE)
(74) Vertreter: Preusser, Andrea
(86) Internationale Anmeldenummer: PCT/EP2017/064273
(87) Internationale Veröffentlichungsnummer: WO 2018/036679

(56) Entgegenhaltungen:
- WO-A2-02/38220
- WO-A2-2009/067583
- DE-U- 1 749 312
- FR-A- 1 417 205
- GB-A- 2 213 387
- US-A1- 2004 182 394
- US-A1- 2007 235 030

## Beschreibung

Die vorliegende Erfindung betrifft eine Schutzanzugsanordnung, eine Schutzanzugseinheit und eine Atemschutzeinheit.

Zum Schutz von Personen oder auch Tieren vor schädlichen, beispielsweise atomaren, chemischen oder biologischen Agenzien werden üblicherweise persönliche Schutzausrüstungen (PSA) eingesetzt. Es sind viele Beispiele von persönlichen Schutzausrüstungen (PSA) bekannt, welche einen Benutzer mit einem persönlichen Schutzraum umgeben können, beispielsweise Chemikalienschutzanzüge (CSA), Schutzzelte, Schutzhüllen für Verletzte und ähnliches. Diese Systeme isolieren Teile des Körpers, vorzugsweise den gesamten Körper eines Benutzers vor den schädlichen, beispielsweise atomaren, biologischen oder chemischen Agenzien. Im Falle atomarer Agenzien bezieht sich der Schutz auf den Schutz vor radiologischen Aerosolen, Partikeln und Stäuben, ein Schutz vor Strahlung ist weitestgehend nicht möglich. Da dieses Agenzien oftmals schädlich für die Atmung der zu schützenden Person sind, werden dabei verschiedene Arten von Außenluft reinigenden oder Außenluft unabhängigen Luftzufuhrsystemen verwendet, so dass der Benutzer in die Lage versetzt wird, schadlos ein- und auszuatmen.

Für den Umgang mit schädlichen, beispielsweise atomaren, biologischen oder chemischen Agenzien (Gefahrstoffen) gibt es unterschiedliche persönliche Schutzausrüstungen (PSA).

Diese werden nach bestimmten Kriterien klassifiziert. Die höchste Schutzstufe liefern Schutzanzüge der Kategorie III (nach 88/686/EWG). Sie gilt für PSA, die gegen tödliche Gefahren oder ernste und irreversible Gesundheitsschäden wirken sollen (vgl. BGI/GUV-I 8685) und gibt Qualitätsanforderungen vor. Weiterhin werden PSA innerhalb der Kategorie III in verschiedene Typen eingeteilt. Hier ist wiederum der höchste Schutz durch PSA von Typ 1 gegeben, insbesondere einem gasdichten Chemikalienschutzanzug (CSA) nach

DIN EN943-1. Bei einer PS-Ausrüstung der Kategorie III Typ 1 unterscheidet man außerdem nach der Atemluftversorgung:
Typ la: "Gasdichter" CS-Anzug mit einer im Schutzanzug getragenen Umgebungsluftunabhängigen Atemluftversorgung (self-contained breathing apparatus), Abkürzung: SCBA)
Typ 1b: "Gasdichter" CS-Anzug mit einer außerhalb getragenen Umgebungsluftunabhängigen Atemluftversorgung (SCBA)
Typ 1c: "Gasdichter" CS-Anzug mit einer Atemluftversorgung mit Überdruck (z.B. aus externen Leitungen)

Das grundsätzliche Problem von Anzügen gemäß Typ 1a ist die schnelle Erschöpfung des Atemluftvorrates nach einem Zeitraum von ca. 30 Minuten, insbesondere bei der Verwendung eines Atemluftbehältergerätes, beispielsweise einer Sauerstoffflasche. Damit endet auch die mögliche Einsatzdauer, beispielsweise eines Feuerwehrmanns bei Rettungsarbeiten, der einen solchen Anzug trägt. Da der Atemluftvorrat im Anzuginneren getragen wird und die alleinige Atemluftversorgung darstellt, muss er bereits bei der Annäherung an den Gefahrenbereich zur Atemluftversorgung verwendet werden, also auch in solchen Bereichen, in denen ein geringerer Atemschutz ausreichend wäre. Sobald der Verbrauch des Atemluftvorrates beginnt, läuft damit bereits die mögliche Einsatzdauer. Ein ggf. nötiger Wechsel einer Atemluftflasche ist nicht einfach möglich: Der Anzug müsste hierfür geöffnet werden, womit der Schutz vor den schädlichen Agenzien aufgehoben wäre. Das sichere Öffnen des Anzugs kann jedoch erst nach einer zeitaufwändigen Dekontamination erfolgen. Ein solcher Austausch einer Atemluftflasche ist daher erst außerhalb des Kontaminationsbereichs gefahrlos möglich.

Bei einem Anzug gemäß Typ 1b ist zwar die Möglichkeit eines Wechsels des SCBA, beispielsweise einer Atemluftflasche leichter möglich, da diese außerhalb des Anzugs getragen wird. Allerdings ist auch hier das Kontaminationsrisiko erhöht. Eine vollständige Dekontamination ist nicht immer möglich, so dass die SCBA entsorgt werden muss. Es können Luftaufbereitungsvorrichtungen eingesetzt werden, beispielsweise Luftkreislauf - oder Luftregenerationsgeräte anstelle von Atemluftbehältergeräten. Dies kann eine mögliche Einsatzzeit auf bis zu 4 Stunden oder mehr verlängern. Üblicherweise geben die Regenerationsgeräte jedoch ein solch erhebliches Maß an Wärme an die Luftversorgung ab, dass die Atemlufttemperatur stark ansteigt, was den Einsatz für den Träger zunehmend erschwert und ggfs. ein aufwendiges Luftkühlsystem erforderlich macht. Aber auch die unter Umständen erhebliche Erwärmung der verwendeten Geräteschaften selbst kann eine Gefahr bedeuten, insbesondere in explosionsgefährdeten Einsatzumgebungen, in denen beispielsweise die schädlichen chemischen Agenzien leicht entzündlich sind. Eine erhöhte Gerätetemperatur kann hier zu einer Zündung einer Explosion der chemischen Agenzien führen, was zu vermeiden ist. Die Verwendung von Regenerationsgeräten stellt nach heutigem Standard daher eher die Ausnahme dar, und sind für sehr spezielle Anwendungsfälle, z.B. Einsätze in Tunneln etc., geeignet.

Bei einem CS-Anzug gemäß Typ 1c ließe sich zwar die Begrenzung des Atemluftvorrats dadurch umgehen, dass die notwendige Atemluftversorgung über einen Atemluftversorgungsschlauch ermöglicht wird, der unter Überdruck steht. Allerdings ist der Einsatz einer dafür notwendigen Versorgungsleitung zwischen Anzug und Luftversorgungsquelle für viele Einsätze ungeeignet, da der Aktionsradius der Trägerperson des CS-Anzugs stark eingeschränkt wird.

Neben der Verwendung eines CS-Anzugs mit SCBA gemäß Typ la oder Typ 1b ist auch oder in Kombination damit auch ein CS-Anzug mit Atemschutzmaske und Filter (APR, Abkürzung für Air-Purifying Respirator) oder mit Atemschutzmaske und Gebläseatemschutz (PAPR, Abkürzung für Powered Air-Purifying Respirator) möglich.

Die Kombination mit APR ist möglich, belastet die Trageperson jedoch stark, da der Filterwiderstand mit Lungenkraft überwunden werden muss. Dies wird durch die Verwendung eines PAPR vermieden.

Die Offenlegungsschrift DE 43 44 353 A1 zeigt einen CS-Anzug mit einer tragbaren Luftversorgungseinrichtung. Die Versorgungseinrichtung wird am Rücken der Trageperson des Schutzanzugs getragen. Die Versorgungseinrichtung ist über einen Atemluftversorgungsschlauch mit der Atemschutzmaske des CS-Anzugs verbunden. Die Atemluft kann hierbei gekühlt werden. Ähnliche Anordnungen sind aus FR1417205 A und US2007/235030 A1 bekannt.

Es ist Aufgabe der vorliegenden Erfindung, eine Schutzanzugsanordnung zum Schutz von Personen vor schädlichen, bspw. atomaren, chemischen und/oder biologischen Agenzien anzugeben, die die bekannten Nachteile der oben genannten Schutzanzugsanordnungen mit Atemschutzausrüstungen in Form von APR, PAPR und/oder SCBA vermeiden, die insbesondere die maximal mögliche Verweildauer von Trägern solcher Schutzanzugsanordnungen in einem Gefahrengebiet erhöhen können und die Wiederverwertbarkeit der Atemschutzausrüstung verbessern können; sowie dafür geeignete Schutzanzugseinheiten und Atemschutzeinheiten mit Atemschutzausrüstung.

Diese Aufgabe wird durch eine Atemschutzeinheit sowie eine Schutzanzugseinheit gemäß den unabhängigen Patentansprüchen gelöst. Vorteilhafte Ausgestaltungen und Weiterbildungen der Atemschutzeinheit und der Schutzanzugseinheit, sowohl der Schutzanzugsanordnung bestehend aus der Schutzanzugseinheit und Atemschutzeinheit ergeben sich aus den abhängigen Ansprüchen.

Gemäß einem ersten Aspekt wird eine Schutzanzugs-anordnung zum Schutz von Personen vor schädlichen, insbesondere atomaren, chemischen und/oder biologischen Agenzien angegeben. Schädliche chemische Agenzien können beispielsweise schädliche Gase sein, die bei einem Chemieunfall unkontrolliert freigesetzt werden, aber auch chemische Kampfstoffe oder dergleichen. Biologische Agenzien können beispielsweise Krankheitserreger in der Atemluft sein, oder ebenfalls biologische Kampfstoffe sowie biologische Verunreinigungen aus Industrieunternehmen. Atomare Agenzien können z.B. bei einem Unfall in einem Atomkraftwerk freigesetzt werden, aber auch bei terroristischen Anschlägen mit einer sogenannten "Dirty Bomb".

Die Schutzanordnung weist eine Schutzanzugseinheit auf, beispielsweise einen Chemikalienschutzanzug, kurz CSA. Eine geeignete Schutzanzugseinheit weist üblicherweise zwei Beineinheiten mit Füßlingen auf, eine Rumpfeinheit, zwei Ärmel, an denen Schutzhandschuhe angebracht sind, sowie eine Kopfeinheit, die üblicherweise mit einer Atemschutzmaske ausgestattet ist. Auf diese Weise kann eine Person vollständig in der Schutzanzugseinheit aufgenommen werden und mit angelegter Schutzanzugseinheit in der Gefahrenumgeben möglichst ungehindert agieren.

Die einzelnen Unterteilungen der Schutzanzugseinheit können einteilig mit der Anzugseinheit ausgebildet sein oder mehrteilig, dafür aber fluiddicht mit der übrigen Anzugseinheit verbunden ausgebildet sein. Durch die fluiddichte Ausbildung der Schutzanzugseinheit, was Gasdichtigkeit umfasst, weist die Schutzanzugseinheit eine erste Mediensperre auf, die den Träger der Schutzanzugseinheit vor schädlichen Umwelteinflüssen schützt.

Des Weiteren weist die Schutzanzugseinheit einen ersten Innenraum auf, der möglichst weitgehend, im Idealfall vollständig fluiddicht von einem Außenraum getrennt werden kann, der die möglicherweise schädlichen Agenzien enthalten kann. Die Sperre des Innenraums der Schutzanzugseinheit vor dem Außenraum wird insbesondere mit der Schutzanzugseinheitshülle hergestellt, beispielsweise eine speziellen Kunststoff- und/oder Gummihülle. Falls die Schutzanzugseinheit mehrteilig ausgebildet ist, umfasst die Schutzanzugseinheitshülle auch Trennstellen der einzelnen Untereinheiten der Schutzanzugseinheit, die beispielsweise über Verschweißen oder andere Verbindungs- und/oder Fügeverfahren ebenfalls fluiddicht ausgeführt sind.

Des Weiteren weist die Schutzanzugseinheit eine Atemschutzeinheit auf, in der eine Atemschutzausrüstung untergebracht ist. Die Atemschutzausrüstung ist zur Aufbereitung der Atemluft ausgebildet. So wie für die Schutzanzugsanordnung weist auch die Atemschutzeinheit eine erste Mediensperre auf, so weist auch die Atemschutzeinheit eine (zweite) Mediensperre auf, durch die ein zweiter Innenraum der Atemschutzeinheit möglichst weitgehend fluiddicht von dem Außenraum trennbar ist. Dabei erfolgt die solchermaßen bewerkstelligte Medientrennung durch eine Atemschutzeinheitshülle, die gleich der Schutzanzugseinheitshülle, beispielsweise aus einem Gummi- und/oder Kunststoffmaterial ein- oder mehrteilig gefertigt sein kann. Insbesondere erfolgt die möglichst weitgehend fluiddichte Trennung vom Außenraum durch die Atemschutzeinheitshülle für die Atemschutzeinheit als getrennte Einheit für sich alleine, auch ohne Schutzanzugseinheit.

Zudem weist die Schutzanzugsanordnung einen oder mehrere Atemluftschläuche auf, durch den die beiden Innenräume der Schutzanzugseinheit und der Atemschutzeinheit so miteinander verbindbar sind, dass diese Verbindung die einzige fluidische Verbindung zwischen den beiden Innenräumen darstellt und auch der solchermaßen fluidisch verbundene gemeinsame Innenraum möglichst weitgehend fluiddicht von dem Außenraum getrennt ist.

Eine solchermaßen zweiteilig ausgeführte Schutzanzugsanordnung kann auch als Hybridschutzanzug bezeichnet werden. Durch die voneinander unabhängige vollständige Medientrennung im Sinne einer möglichst weitgehend fluiddichten Abdichtung zum Außenraum hin ermöglicht es insbesondere, in Anwesenheit schädlicher, beispielsweise atomarer, chemischer und/oder biologischer, Agenzien die gesamte Atemschutzeinheit komplett auszutauschen, ohne die Schutzanzugseinheit zu öffnen und deren Medientrennung aufzuheben.

Beispielsweise kann der Austausch mit Hilfe einer zweiten Person erfolgen, die sich dazu für kurze Zeit in das Gefahrengebiet begibt. Die auszutauschende Atemschutzeinheit kann dann aus dem Gefahrengebiet geborgen, dekontaminiert und in nicht kontaminierter Umgebung wieder aufbereitet, beispielsweise wieder befüllt werden.

Bei einer vorteilhaften Ausgestaltung umfasst die Schutzanzugsanordnung ein Schutzanzugseinheits-außenseitiges Kupplungselement und die Atemschutzeinheit ein atemschutzeinheits-außenseitiges Kupplungselement. Das Schutzanzugseinheits-außenseitige Kupplungselement ist von außen an die Schutzanzugseinheitshülle angebracht, entweder direkt oder mittelbar über einen Trägerkörper.

Analog ist das atemschutzeinheitsseitige Kupplungselement ebenfalls außenraumseitig an die Atemschutzeinheitshülle angeordnet. Die Kupplungselemente erlauben eine mechanische Kupplung der Schutzanzugseinheit mit der Atemschutzeinheit, insbesondere ohne Unterbrechung der möglichst weitgehend fluiddichten Trennung der jeweiligen Innenräume vom Außenraum. Durch die mechanische Kupplung kann die Atemschutzeinheit bequem durch die Trägerperson der Schutzanzugseinheit mitgetragen werden. Insbesondere kann die Atemschutzeinheit gleichsam einem Rucksack mitgetragen werden, der an die Schutzanzugseinheit über die Kupplungselemente angekuppelt ist.

Die Schutzanzugsanordnung umfasst vorzugsweise eine Atemschutzmaske, die entweder einseitig mit der Schutzanzugseinheit ausgebildet ist oder als separates Teil möglichst weitgehend fluiddicht mit der restlichen Schutzanzugseinheit verbunden ist. Beispielsweise kann die Atemschutzmaske an die übrige Schutzanzugseinheit in dichtender Verbindung mit dieser verbunden werden, beispielsweise über Kunststoffschweißung oder ähnliches.

Der mindestens eine Atemluftschlauch der Schutzanzugsanordnung oder auch mehrere solcher Atemluftschläuche sind vorzugsweise mit der Atemschutzmaske verbunden.

Mit Vorteil weist die Atemschutzeinheit ein Kupplungselement für den Atemluftschlauch auf, durch das dieser mit der Atemschutzeinheit und deren Atemschutzausrüstung auf einfache Art und Weise gekoppelt werden kann, so dass eine fluidische Verbindung mit dem anderen Ende, dass mit der Atemschutzmaske verbunden ist, hergestellt wird. Durch das Atemluftschlauchkupplungselement kann beispielsweise durch die oben genannte Helferperson die Kupplung und Entkupplung von neuer und alter Atemschutzeinheit leicht durchgeführt werden. In dem Versorgungsschlauch kann ein Lungenautomat angeordnet sein.

In vorteilhafter Weise weist die Atemschutzausrüstung ein Gebläse-unterstütztes Atemschutzgerät (PAPR) auf, das im zweiten Innenraum der Atemschutzeinheit angeordnet ist oder ein außenluftunabhängiges Atemschutzgerät (SCBA), oder beides kombiniert. Durch diese verschiedenen Ausführungsformen kann der Atemschutz jeweils an die bestehende Gefahrenlage angepasst ausgewählt werden. In der Ausführungsform einer kombinierten Atemschutzausrüstung mit PAPR und SCBA weist der Atemluftschlauch eine Umschaltvorrichtung auf. Vorzugsweise ist diese an dem Atemluftschlauch oder an der Atemschutzmaske angeordnet, und ist beispielsweise als Steuerschalter ausgeführt, der bspw. manuell vom Benutzer betätigt werden kann. Dadurch kann je nach Gefahrenumgebung zwischen PAPR und SCBA umgeschaltet werden.

Bei einer Ausgestaltung umfasst das außenluftunabhängige Atemschutzgerät SCBA eine Atemluftflasche, die in der Atemschutzeinheit angeordnet ist. Eine solche Atemluftflasche enthält üblicherweise ein atembares Luftgasgemisch, das durch Druck komprimiert in der Flasche enthalten ist und über beispielsweise ein Auslassventil-System an einen Lungenautomat angeschlossen ist, beispielsweise den vorher genannten Lungenautomat im Atemluftschlauch, der zur Atemmaske führt. Dadurch, dass das Luftgasgemisch unter Druck steht, kann der Verbraucher, beispielsweise der Träger der Schutzanzugsanordnung, eine höhere Zeitdauer mit Atemluft versorgt werden als ohne Druckbeaufschlagung des Luftgasgemischs in der Flasche.

Bei einer Ausführungsform einer Atemschutzausrüstung mit außenluftunabhängigem Atemschutzgerät SBCA und Gebläse-unterstütztem Atemschutzgerät kann die Atemluftflasche vorteilhafterweise am Gebläse-unterstütztem Atemschutzgerät PAPR befestigt werden, beispielsweise festgeschraubt, mit einem Band befestigt oder per beidseitigem Kupplungsverschluss.

In einer Ausführungsform eines Gebläse-unterstützten Atemschutzgerätes umfasst das Atemschutzgerät ein Atemschutzgebläse mit mindestens einem Atemluftfilter, meist mehreren Atemluftfiltern. Für einen leichten Austausch dieser Atemluftfilter weist die Atemschutzeinheit, in die das Atemschutzgebläse eingebracht ist, einen Durchgriff auf, durch den eine Person hindurchgreifen kann und den Atemluftfilter von außen mit dem Atemschutzgebläse verbinden kann, beispielsweise auf das Atemschutzgebläse aufschrauben oder aufstecken kann.

In einer Ausführungsform weist die Schutzanzugseinheit der Schutzanzugsanordnung in ihrem (zweiten) Innenraum eine Schutzanzugseinheits-innenseitige Kupplungsplatte auf. Diese ist innenseitig entweder direkt an die Schutzanzugseinheitshülle angebracht, so dass direkter, stoffschlüssiger Kontakt der Kupplungsplatte mit der Schutzanzugseinheitshülle besteht oder indirekt, so dass zumindest eine mechanische feste Verbindung mit der Schutzanzugseinheitshülle besteht.

Analog ist an der Außenseite der Schutzanzugseinheit, außenseitig an der Schutzanzugseinheitshülle eine Schutzanzugseinheits-außenseitige Kupplungsplatte angeordnet. Die beiden Kupplungsplatten müssen mechanisch miteinander gekoppelt werden und können innenseitig vorzugsweise als Tragegestell dienen, oder sind mit einem Tragegestell verbunden, so dass eine Trägerperson, die schutzanzugsinnenseitige Kupplungsplatte bequem mitführen kann. Insbesondere kann die Trägerperson das Tragegestell, beispielsweise über einen oder mehrere Schulterträger an seinen Oberkörper anbringen, beispielsweise in der Art eines Rucksacks. An der schutzanzugsaußenseitigen Kupplungsplatte kann die Atemschutzeinheit befestigt werden, so dass der Träger der Schutzanzugseinheit diese bequem mitführen kann.

Damit die Schutzanzugseinheits-außenseitige Kupplungsplatte mit der entsprechenden innenseitigen Kupplungsplatte verbunden werden kann, sind diese beiden Kupplungsplatten mittels Verbindungselementen miteinander mechanisch verbunden. Dabei sind die Verbindungselemente an Durchbruchstellen durch die Schutzanzugseinheitshülle hindurchgeführt, wobei an den Durchbruchstellen beidseitig zusätzliche Abdichtmittel angebracht sein können, die die möglichst weitgehende Gasdichtigkeit der Schutzanzugseinheitshülle weiterhin sicherstellen. Die Dichtmittel können beispielsweise ein Dichtungsring sein oder ähnliches. Beispielsweise können die Verbindungselemente Nieten oder Schrauben sein, mit denen die Schutzanzugsinnen- und außenseitigen Kupplungsplatten durch die Schutzanzugseinheitshülle miteinander verbunden sind. Dabei können die Nieten oder auch die Schrauben, vorzugsweise mit Gegenmutter, durch Kraftschluss die Dichtungswirkung der Dichtelemente verstärken.

Analog zu den beiden Kupplungsplatten der Schutzanzugseinheit ist einerseits auch im Innenraum der Atemschutzeinheit eine Atemschutzeinheits-innenseitige Kupplungsplatte angeordnet, die innenseitig an der Atemschutzeinheitshülle entweder direkt in Kontakt oder mittelbar an der Atemschutzeinheitshülle angeordnet ist. Andererseits ist auch Atemschutzeinheits-außenseitig eine Kupplungsplatte von außen an die Atemschutzeinheitshülle angebracht. Analog wie im Falle der Schutzanzugseinheit, sind auch die beiden Atemschutzeinheits-innenseitigen und Atemschutzeinheits-außenseitigen Kupplungsplatten mit gleichen oder ähnlichen Verbindungselementen auf gleiche Art und Weise weitgehend gasdicht abdichtend durch Durchbruchstellen der Atemschutzeinheitshülle hindurchgeführt, wobei auch hier die gleichen Verbindungselemente verwendet werden können wie im Falle der Schutzanzugseinheit.

Vorzugsweise weisen sowohl die Atemschutzeinheit als auch die Schutzanzugseinheit mindestens ein Kupplungselement auf, ein Atemschutzeinheits-außenseitiges Kupplungselement und ein Schutzanzugs-einheitsseitiges Kupplungselement. Vorzugsweise können auch jeweils mehrere von diesen Kupplungselementen an den jeweils außenseitigen Kupplungsplatten angeordnet sein.

Vorzugsweise kann mit den Kupplungselementen an der Schutzanzugsaußenseite und an der Atemschutzeinheits-Außenseite die Schutzanzugseinheit mit der Atemschutzeinheit mechanisch gekoppelt werden, so dass der Träger der Schutzanzugseinheit die Atemschutzeinheit bequem mitführen kann, beispielsweise in der Art eines Rucksacks wie weiter oben beschrieben.

In einer vorteilhaften Ausführungsform sind die beiden Kupplungsplatten, sowohl die der Schutzanzugseinheit als auch die der Atemschutzeinheit aus nicht rostendem Edelstahl gefertigt, der besonders unempfindlich gegen Korrosion ist und leicht zu dekontaminieren. Alternativ kann auch ein dekontaminierbarer Kunststoff zum Einsatz kommen.

Gemäß einem zweiten Aspekt wird eine Schutzanzugseinheit angegeben, die in einer Schutzanzugsanordnung gemäß dem ersten Aspekt eingesetzt werden kann. Diese weist vorzugsweise die bereits oben genannten Merkmale der Schutzanzugseinheit auf, insbesondere:
- eine erste Sperre, durch die ein erster Innenraum der Schutzanzugseinheit möglichst weitgehend fluiddicht von einem Außenraum, der die schädlichen Agenzien enthalten kann, mit Hilfe einer Schutzanzugseinheitshülle trennbar ist,
- mindestens ein Schutzanzugseinheits-außenseitiges Kupplungselement, das außenraumseitig an der Schutzanzugseinheitshülle angeordnet ist,
- wobei das oder die Kupplungselemente eine mechanische Kupplung der Schutzanzugseinheit mit einer Atemschutzeinheit ermöglichen, und zwar ohne Unterbrechung der möglichst weitgehend fluiddichten Trennung des Innenraums der Schutzanzugseinheit vom Außenraum. Die Kupplung erfolgt dabei so, dass eine an die Schutzanzugseinheit befestigte Atemschutzeinheit durch die Trägerperson der Schutzanzugseinheit beim Tragen mitgetragen werden kann, insbesondere in der Art eines Rucksacks, beispielsweise mit einem entsprechend innenseitig in der Schutzanzugseinheit angeordneten Tragegestell, das beispielsweise einen oder mehrere Schulterträger aufweist, so dass die Person die Atemschutzeinheit bequem mitführen kann.

Gemäß einem dritten Aspekt wird eine Atemschutzeinheit angegeben, umfassend:
- eine Atemschutzausrüstung zur Aufbereitung der Atemluft,
- eine zweite Sperre, durch die ein Innenraum der Atemschutzeinheit bereits für sich alleine, d.h. nicht durch Anordnung innerhalb der Schutzanzugseinheitshülle, möglichst weitgehend fluiddicht von dem Außenraum, aber auch von dem Innenraum der Schutzanzugseinheit, mit Hilfe einer Atemschutzeinheitshülle getrennt werden kann,
- mindestens ein Atemschutzeinheits-außenseitiges Kupplungselement, vorzugsweise mehrere, das bzw. die außenraumseitig an der Atemschutzeinheitshülle angeordnet sind,
- wobei die atemschutzeinheitsseitigen Kupplungselemente zu den entsprechenden Kupplungselementen der Schutzanzugseinheit korrespondieren und eine mechanische Kupplung der beiden Einheiten ermöglichen, und zwar ohne Unterbrechung der jeweils möglichst weitgehend fluiddichten Trennung der jeweiligen Innenräume vom Außenraum, so dass die Atemschutzeinheit durch die Person beim Tragen der Schutzanzugseinheit bequem mitgetragen werden kann, insbesondere in der Art eines Rucksackes wie oben beschrieben.

Im Übrigen können in vorteilhaften Ausführungsformen sowohl der Schutzanzugseinheit als auch der Atemschutzeinheit die entsprechenden Merkmale enthalten sein, die sowohl weiter oben in Bezug auf die Schutzanzugsanordnung und die dort ausgeführten Schutzanzugseinheiten und Atemschutzeinheiten offenbart sind.

Weitere Vorteile und vorteilhafte Ausgestaltungen und Weiterbildungen der Schutzanzugsanordnung, der Schutzanzugseinheit sowie der Atemschutzeinheit ergeben sich aus den folgenden, im Zusammenhang mit schematischen Figuren dargestellten Ausführungsbeispielen.

Es zeigen:
- Fig. 1: eine Querschnittsdarstellung einer Schutzanzugsanordnung mit einer Schutzanzugseinheit und einer Atemschutzeinheit sowie einem Atemluftschlauch und Atemschutzmaske,
- Fig. 2: eine Schutzanzugseinheit in Querschnittsdarstellung,
- Fig. 3: eine Atemschutzeinheit mit einem Atemluftschlauch sowie eine Atemschutzausrüstung mit SCBA und PAPR, inklusive Atemschutzfiltern,
- Fig. 4: eine Atemschutzeinheit gemäß Fig. 3 in reduzierter Darstellung, ohne SCBA und PAPR mit Atemschutzfiltern in Querschnittsdarstellung,
- Fig. 5: eine schematische Querschnittsdarstellung der beiden innen- und außenseitigen Kupplungsplatten der Schutzanzugseinheit.

Gleiche, gleichartige und gleichwirkende Elemente sind in den Figuren mit den gleichen Bezugszeichen versehen. In manchen Figuren können einzelne Bezugszeichen zur Verbesserung der Übersichtlichkeit weggelassen sein. Die Figuren und die Größenverhältnisse der in den Figuren dargestellten Elemente untereinander sind nicht als maßstäblich zu betrachten. Vielmehr können einzelne Elemente zur besseren Darstellbarkeit und/oder für eine bessere Verständlichkeit übertrieben groß dargestellt sein.

Figur 1 zeigt eine schematische Querschnittsdarstellung einer Schutzanzugsanordnung 1, umfassend eine Schutzanzugseinheit 2, die als Chemikalienschutzanzug CSA ausgebildet sein kann. Dieser weist einen Innenraum 22 auf, der durch die Schutzanzugseinheitshülle 23 von einem Außenraum 3 getrennt ist, in dem schädliche Agenzien, beispielsweise eine atomare, chemische oder biologische Gefahrenquelle, beispielsweise gesundheitsschädliche Gase oder biochemische Schwebstoffe oder auch atomar, chemisch oder biologisch verunreinigter Niederschlag vorhanden sein kann. Die Trennung des Innenraums 22 vom Außenraum 3 erfolgt durch eine Schutzanzugshülle 23. Diese ist beispielsweise einteilig ausgeführt und weist einen Kopfbereich 21, einen Armbereich 25, einen Handbereich 26, einen Beinbereich 27 und einen Fußbereich 28 auf, so dass eine Person 7 den Anzug 2 problemlos körpernah tragen kann. Die einzelnen Bereiche können aber auch jeweils einzelteilig ausgebildet sein, untereinander jeweils durch gasdichte Verbindungen, beispielsweise Kunststoffschweißverbindungen oder dergleichen, miteinander verbunden sein. Entscheidend ist, dass die Schutzanzugseinheitshülle 23 als medientrennende Sperre 21 ausgebildet ist, die den ersten Innenraum 22 der Schutzanzugseinheit 2 von dem Außenraum 3 mit Gefahrenquelle möglichst so voneinander trennt, dass die möglicherweise im Außenraum 3 vorhandenen gefährlichen Agenzien nicht durch die Schutzanzugseinheitshülle dringen können und so die Gesundheit der Trageperson 7 auch im Gefahrenbereich geschützt wird.

An den Kopfbereich 29 ist eine Atemschutzmaske 24 angeformt oder angebracht, die über einen Atemluftversorgungsschlauch 5 fluidisch mit einer Atemluftversorgung verbunden ist.

Die Atemluftversorgung erfolgt über eine Atemschutzeinheit 4, die über eine leicht anzukuppelnde Schnellkupplung 45 mit dem Atemluftversorgungsschlauch und darüber mit der Atemschutzmaske 24 verbunden ist. Die Schnellkupplung 45 lässt sich leicht, vorzugsweise durch eine Helferperson, von der Atemschutzeinheit trennen, wenn diese ausgewechselt werden soll, und mit einer neuen Atemschutzeinheit wieder verbinden, in der beispielsweise eine neue, frisch aufgefüllte Atemluftflasche 46 angeordnet ist, die die Trägerperson 7 mit Atemluft versorgt, so dass sie weiterhin im Gefahrenbereich agieren kann.

Vorzugsweise ist der Atemluftschlauch 5 durch einen aus speziellem Schutzmaterial gefertigten Überziehschlauch vor Kontamination geschützt, der den Atemluftschlauch 5 vom Anschluss an die Atemschutzmaske 24 bis hin zur Schnellkupplung 45 umgibt.

In stoffschlüssiger Verbindung mit der Innenoberfläche der Schutzanzugshülle 23 befindet sich im Innenraum 22 eine Schutzanzugseinheits-innenseitige Kupplungsplatte 71. Auf der gegenüberliegenden Seite der Schutzanzugseinheitshülle 23 befinden sich ebenfalls stoffschlüssig an die Schutzanzugseinheitshülle 23 angebrachte Schutzanzugseinheits-außenseitige Kupplungsplatten 72. Über Nieten 73 in Schulterhöhe und in Bauchraumhöhe sind die innenraumseitige und außenraumseitige Schutzanzugseinheit-Kupplungsplatten kraftschlüssig so miteinander verbunden, dass die Schutzanzugseinheitshülle 23 von den beiden schutzanzugseinheitsseitigen Kupplungsplatten 71 und 72 eingeklemmt ist. Durch die Klemmung wird die weitgehende Gasdichtigkeit der Schutzanzugseinheitshülle 23 beibehalten. Gegebenenfalls werden in den Durchbruchsbereichen für die Nieten 73 durch die Schutzanzugseinheitshülle 23 beidseitig zusätzliche Dichtringe, beispielsweise O-Ringe aus Gummi konzentrisch um die Nieten angeordnet, so dass die Dichtwirkung verstärkt wird.

Außenraumseitig, durch die schulternah angeordneten Nieten 73 sind an der außenseitigen Kupplungsplatte der Schutzanzugseinheit 2 zwei obere Kupplungselemente 612, 622 befestigt, bauchnah, durch die dortigen Nieten 73 (perspektivisch ist nur eine Niete sichtbar) sind an der außenseitigen Kupplungsplatte 72 zwei untere Kupplungselemente 611, 621 befestigt.

Figur 1 zeigt ferner eine Atemschutzeinheit 4, die analog zur Schutzanzugseinheit 2, eine Atemschutzeinheitshülle 43 umfasst, die einen Innenraum 42 der Atemschutzeinheit 4 möglichst mediendicht, insbesondere gasdicht umschließt. In der Atemschutzeinheit 4 ist eine Atemschutzausrüstung 44 zur Aufbereitung der und Versorgung mit Atemluft angeordnet. Die Atemschutzeinheitshülle 43 dient als zweite medientrennende Sperre 41 der Schutzanzugsanordnung 1, die den Innenraum 42 der Atemschutzeinheit 4 von der möglicherweise gefährlichen Außenumgebung im Außenraum 3 trennt. In der Atemschutzeinheit 4 ist eine Atemschutzausrüstung 44 hier in Form einer SCBA und einer PAPR angeordnet. Ebenfalls in Figur 1 erkennbar sind zwei Atemschutzfilter 441 außerhalb an die Atemschutzeinheit 4 angebracht, über die die PAPR Luft einziehen kann, wodurch möglicherweise gefährliche Schwebeteilchen und sonstige Gefahrstoffe von der Atemluftversorgung abgehalten werden.

Der Bereich der Atemluftfilter 441 ist leicht von außen zugänglich, so dass diese bequem ausgetauscht werden können. Beispielsweise kann von außen eine Helferperson die Filter einfach ausschrauben, die verbraucht sind, und neue, unverbrauchte Filter 441 einschrauben.

Auch die Atemschutzeinheit 4 weist eine Atemschutz-innenseitig angeordnete atemschutzeinheitsinnenseitige Kupplungsplatte 81 auf, die direkt an die Atemschutzeinheitshülle 43 stoffschlüssig angeordnet ist. Auf der außenraumseitigen Seite der Atemschutzeinheitshülle 43 ist eine entsprechende außenraumseitige Atemschutzeinheitskupplungsplatte 82 angeordnet. Analog wie die Klemmung der Schutzanzugseinheitshülle durch die dortigen Kupplungsplatten erfolgt hier ebenfalls eine möglichst gasdichte Klemmung der Atemschutzeinheitshülle 43 zwischen die beiden Kupplungsplatten 81 und 82 in Form von schulterseitigen Nieten und hüftseitigen Nieten, die die beiden Kupplungsplatten 81 und 82 kraftschlüssig miteinander verbinden unter Einklemmen der Atemschutzeinheitshülle 43. Auch hier können gegebenenfalls, um die Gasdichtigkeit zu erhöhen, beidseitig O-Ringe über die Nieten gestreift werden.

Über ein Atemschutzausrüstungskupplungselement 444 ist die Atemschutzausrüstung 44 an die atemschutzeinheitsinnenseitige Kupplungsplatte 81 angebracht, so dass auch ein Austausch der Atemschutzausrüstung 44 schnell durch geführt werden kann, sobald die Atemschutzeinheit im Nachgang zu einem Einsatz ausgetauscht oder wiederaufbereitet werden soll. Vorzugsweise ist auch das Atemschutzausrüstungskupplungselement 444 über die Nieten 73 an der atemschutzeinheitsinnenseitigen Kupplungsplatte 81 befestigt.

Auch die Atemschutzeinheit 4 weist obere und untere Kupplungselemente 622 und 621 auf, die mit den entsprechenden oberen und unteren Kupplungselementen 612 und 611 ineinander greifenden L-förmigen Verbindungsstücken mechanisch kuppelbar sind. Auf diese Weise kann die Atemschutzeinheit 4 so an die Schutzanzugseinheit 2 mechanisch gekuppelt werden, ohne dass beispielsweise die Schutzanzugseinheit geöffnet werden muss. Dadurch ist im Einsatzgebiet ein problemloses Wechseln eines verbrauchten Atemschutzgerätes 44 mit einem frischen, unverbrauchten möglich, und zwar durch einfaches Austauschen der gesamten Atemschutzeinheit 4, vorzugsweise durch eine Helferperson. Dies erhöht die Einsatzzeit in dem Gefahrenbereich, in dem Atemschutzgeräte eingesetzt werden müssen unter Umständen erheblich, was oft entscheidend ist bei besonders zeitintensiven Einsätzen.

Eine Schnellkupplung 45, beispielsweise eine gasdicht ausgeführte Schlauchkupplung, die an die Atemschutzeinheit 4 angebracht ist, lässt eine einfache und schnelle Kupplung des Atemluftschlauches 5 und so auch mit der damit verbundenen Atemschutzmaske 24 zu.

Ein Umschaltelement 51 am Atemluftschlauch 5 erlaubt je nach Bedarf eine Umschaltung von PAPR auf SCBA, sobald die Gefahrenlage eine weitere Atemluftversorgung nur über PAPR unmöglich macht und auf Flaschenversorgung über SCBA umgeschaltet werden muss. Analog ist umgekehrt natürlich ein Zurückschalten auf den PAPR-Modus möglich, sobald sich die Gefahrensituation abgeschwächt hat und eine PAPR-Versorgung über die Atemschutzfilter 441 wieder ausreichenden Schutz in der Gefahrenlage bietet. Auch kann zwischen SCBA und PAPR umgeschaltet werden, sobald die Filter 441 einen zu hohen Kontaminierungsgrad erreicht haben, so dass nur noch ein SCBA-Betrieb möglich ist.

Figur 2 zeigt eine Querschnittsdarstellung der Schutzanzugseinheit 2. Im Inneren der Schutzanzugseinheit 2 befindet sich ein an dem Oberkörper der Person 7 zu fixierendes Tragegestell 74, das mit der inneren Kupplungsplatte 71 der Schutzanzugseinheit 2 verbunden ist. An dem Tragegestell sind zwei Schulterträger 75, von denen in der Querschnittsdarstellung nur ein Schulterträger 75 dargestellt ist, angeordnet. Der Schulterträger 75, wie auch der nicht dargestellte Schulterträger 75 für die andere Schulter der Trageperson 7, ist ebenfalls an der inneren Kupplungsplatte 71 der Schutzanzugseinheit 2 befestigt, weshalb sowohl die schutzanzugseinheitsseitigen Kupplungsplatten 71 und 72 als auch die über die oberen und unteren Kupplungselemente (612, 622, 621, 611) angekoppelte Atemschutzeinheit 4 in der Art eines Rucksackes getragen werden kann.

Figur 3 zeigt eine Atemschutzeinheit 4 gemäß der Schutzanzugsanordnung aus Figur 1 sowie einen Atemluftschlauch 5 mit Umschaltelement 51, beispielsweise einen elektronischen Steuerschalter 51, der Ventile entsprechend so ansteuert, dass zwischen SCBA- und PAPR-Betrieb umgeschaltet werden kann. Die Atemluftflasche 46, die Teil der SCBA ist, ist mit der Atemschutzgebläse 442 verbunden.

Figur 4 zeigt eine Atemschutzeinheit 4 ohne Atemschutzausrüstung 44 und ohne Filterelemente 441. Die Atemschutzeinheit 4 ist als Rucksack 4 ausgebildet. Er wird in mindestens zwei Ausführungen gefertigt. Eine erste Ausführung dient der Aufnahme der PAPR, die zweite Ausführung nimmt SCBA und PAPR gemeinsam auf. Sollte der Betrieb nur mit SCBA erforderlich sein, wäre hierfür eine dritte Rucksackausführung notwendig, hier nicht dargestellt. Die Kupplungsplatte 81 innerhalb des Rucksacks 4 dient jeweils der Befestigung der verwendeten Atemschutzausrüstung 44, beispielsweise SCBA, PAPR und Atemluftflasche 46.

Eine PAPR beziehungsweise die Kombination aus PAPR und SCBA wird bzw. werden durch ein Befestigungselement, hier nicht dargestellt, fest mit der Platte verbunden, alternativ ist nur ein SCBA mit der Platte verbunden. Der Rucksack 4 ist so ausgestaltet, dass die für den Betrieb der PAPR notwendigen Filter 441 von außen gasdicht an das Atemschutzgebläse 442 angeschlossen werden können. Hierfür sind Durchbrüche 443 vorgesehen, durch die von außen durch die Atemschutzeinheitshülle 43 die Filter 441 montiert werden können. Bei einem reinen SCBA-Betrieb müssen am Rucksack keine Durchbrüche 443 für die Filter vorgesehen werden.

Aus ergonomischen Gründen sollten zunächst die Schutzanzugseinheit 2 und die Tragevorrichtung 74, 75 angelegt werden und dann vor dem Verschließen der Schutzanzugseinheit 2 das SCBA mit Atemluftflasche 46 und das PAPR mit Atemschutzgebläse 442 sowie die Schutzmaske. So ist gewährleistet, dass die Tragevorrichtung 74, 75 mit dem zusätzlichen Gewicht der Atemschutzausrüstung 44 (SCBA und/oder PAPR) nochmals optimal am Körper justiert werden kann. Auch dies sollte grundsätzlich vorzugsweise mit Hilfe einer zweiten Person erfolgen.

Die Schutzanzugsanordnung 1 ist somit zweiteilig ausgebildet und kann somit als Hybridatemschutzsystem 1 bezeichnet werden.

Damit das Hybridatemschutzsystem 1 jederzeit kontaminationsfrei bleibt, wird dieses vor Gebrauch in einem eigenen gasdichten Rucksack 4 aus speziellem Schutzmaterial verstaut. Es wird zusammen mit dem Rucksack 4 (Atemschutzeinheit 4) an die Schutzanzugseinheit 2 angehängt. Damit jede Variante von Schutzanzugsanordnungen 1, ob mit PAPR oder mit SCBA oder beidem, sicher getragen werden können, gibt es für jede Variante einen eigenen Rucksack 4.

Die Erfindung ist nicht durch die Beschreibung anhand der Ausführungsbeispiele auf diese beschränkt. Der Umfang der Erfindung wird durch die Ansprüche bestimmt.

### Bezugszeichenliste

### (Teil der Beschreibung)

1 Schutzanzugsanordnung
2 Schutzanzugseinheit
21 Mediensperre
22 erster Innenraum
23 Schutzanzugseinheitshülle
24 Atemschutzmaske
3 Außenraum
4 Atemschutzeinheit
41 Mediensperre
42 zweiter Innenraum
43 Atemschutzeinheitshülle
44 Atemschutzausrüstung
441 Atemluftfilter
442 Atemschutzgebläse
443 Durchbrüche (der Atemschutzeinheit 4)
45 Atemluftschlauchkupplungselement
46 Atemluftflasche
5 Atemluftschlauch
51 Umschaltvorrichtung
611 oberes schutzanzugseinheits-außenseitiges Kupplungselement
612 unteres schutzanzugseinheits-außenseitiges Kupplungselement
621 unteres atemschutzeinheits-außenseitiges Kupplungselement
622 oberes atemschutzeinheits-außenseitiges Kupplungselement
7 Person
71 schutzanzugs-außenseitige Kupplungsplatte
72 schutzanzugs-innenseitige Kupplungsplatte
73 Nieten, Schrauben
74 Tragegestell
75 Schulterträger
81 atemschutzeinheits-innenseitige Kupplungsplatte
82 atemschutzeinheits-außenseitige Kupplungsplatte
83 Nieten, Schrauben
PAPR gebläseunterstütztes Atemschutzgerät, Powered Air-Purifying-Respirator
SCBA außenluftunabhängiges Atemschutzgerät, Self Contained Breathing Apparatus

## Patentansprüche

1. Atemschutzeinheit (4) zum Schutz einer Person (7) vor Schadstoffen in der Umgebung der Person (7), umfassend:
- eine Atemschutzausrüstung (44) zur Aufbereitung der Atemluft,
- eine Mediensperre (41), durch die ein Innenraum (42) der Atemschutzeinheit (4) für sich alleine mindestens über einen Zeitraum vorbestimmter Dauer fluiddicht von einem Außenraum (3), der die Schadstoffe enthalten kann, trennbar ist,
- mindestens ein atemschutzeinheits-außenseitiges Kupplungselement (621, 622), das außenraumseitig an der Atemschutzeinheitshülle (43) angeordnet ist,
- wobei das mindestens eine Kupplungselement (621, 622) ausgebildet ist, eine mechanische Kopplung der Atemschutzeinheit (4) mit einer Schutzanzugseinheit (2) , wobei die Schutzanzugseinheit (2) eine Mediensperre (21) aufweist, durch die ein Innenraum (22) der Schutzanzugseinheit (2) mindestens über einen Zeitraum vorbestimmter Dauer fluiddicht von einem Außenraum (3), der die Schadstoffe enthalten kann, mit Hilfe einer Schutzanzugseinheitshülle (23) trennbar ist, ohne Unterbrechung der jeweils mindestens über einen Zeitraum vorbestimmter Dauer fluiddichten Trennung der jeweiligen Innenräume (22, 42) vom Außenraum (3) so zu erlauben, dass die Atemschutzeinheit (4) durch die Person (7) beim Tragen der Schutzanzugseinheit (2) mitgetragen werden kann,
**dadurch gekennzeichnet, dass**
- im Innenraum (22) der Atemschutzeinheit (4) eine atemschutzeinheits-innenseitige Kupplungsplatte (81) innenseitig an der Schutzanzugseinheitshülle (23) angeordnet ist und
- eine atemschutzeinheits-außenseitige Kupplungsplatte (82) außenseitig and der Atemschutzeinheitshülle (23) angeordnet ist,
- wobei die atemschutzeinheits-innenseitige Kupplungsplatte (81) mit der atemschutzeinheits-außenseitigen Kupplungsplatte (82) mittels Verbindungselementen (83) miteinander mechanisch verbunden sind, die an weitgehend fluiddicht gasdicht abgedichteten Durchbruchstellen durch die Atemschutzeinheitshülle (23) hindurchgeführt sind, und
- das mindestens eine atemschutzeinheits-außenseitige Kupplungselement (621, 622) an der atemschutzeinheits-außenseitigen Kupplungsplatte (82) angeordnet und mit dem mindestens einen schutzanzugseinheits-außenseitigen Kupplungselement (611, 612) kuppelbar ist.

2. Atemschutzeinheit (4) nach Anspruch 1, **dadurch gekennzeichnet, dass** die Atemschutzausrüstung (44) ein gebläseunterstütztes Atemschutzgerät (PAPR, Powered Air-Purifying-Respirator) und/oder ein außenluftunabhängiges Atemschutzgerät (SCBA, Self Contained Breathing Apparatus) umfasst, das bzw. die im Innenraum (42) der Atemschutzeinheit (4) angeordnet ist bzw. sind.

3. Atemschutzeinheit (4) nach Anspruch 1 oder 2, **dadurch gekennzeichnet, dass**
- an der atemschutzeinheits-außenseitigen Kupplungsplatte (72) mindestens zwei atemschutzeinheits-außenseitige Kupplungselemente (611, 612) angeordnet sind, insbesondere mindestens ein atemschutzeinheits-außenseitiges oberes und unteres Kupplungselement (612, 611), und
- die mindestens zwei atemschutzeinheits-außenseitige Kupplungselemente (621, 622) ausgebildet sind, mit mindestens zwei an einer schutzanzugs-außenseitigen Kupplungsplatte (82) angeordneten schutzanzugseinheits-außenseitigen Kupplungselementen (611, 612) kuppelbar zu sein.

4. Schutzanzugseinheit (2), insbesondere Chemikalienschutzanzug (CSA), zum Schutz einer Person (7) vor Schadstoffen in der Umgebung der Person (7), umfassend:
- eine Mediensperre (21), durch die ein Innenraum (22) der Schutzanzugseinheit (2) mindestens über einen Zeitraum vorbestimmter Dauer fluiddicht von einem Außenraum (3), der die Schadstoffe enthalten kann, mit Hilfe einer Schutzanzugseinheitshülle (23) trennbar ist,
- mindestens ein schutzanzugseinheits-außenseitiges Kupplungselement (611, 612), das außenraumseitig an der Schutzanzugseinheitshülle (23) angeordnet ist,
- wobei das mindestens eine Kupplungselement (611, 612) ausgebildet ist, eine mechanische Kopplung der Schutzanzugseinheit (2) mit einer Atemschutzeinheit (4), wobei die Atemschutzeinheit (4) eine Atemschutzausrüstung (44) zur Aufbereitung der Atemluft und eine Mediensperre (41) aufweist, durch die ein Innenraum (42) der Atemschutzeinheit (4) für sich alleine mindestens über einen Zeitraum vorbestimmter Dauer fluiddicht von dem Außenraum (3) mit Hilfe einer Atemschutzeinheitshülle (43) trennbar ist, ohne Unterbrechung der jeweils möglichst weitgehend fluiddichten Trennung der jeweiligen Innenräume (22, 42) vom Außenraum (3) so zu erlauben, dass die Atemschutzeinheit (4) durch die Person (7) beim Tragen der Schutzanzugseinheit (2) mitgetragen werden kann, **dadurch gekennzeichnet, dass**
- im Innenraum (22) der Schutzanzugseinheit (2) eine schutzanzugseinheits-innenseitige Kupplungsplatte (71) innenseitig an der Schutzanzugseinheitshülle (23) angeordnet ist und
- eine schutzanzugseinheits-außenseitige Kupplungsplatte (72) außenseitig and der Schutzanzugseinheitshülle (23) angeordnet ist,
- wobei die schutzanzugseinheits-innenseitige Kupplungsplatte (71) mit der schutzanzugseinheits-außenseitigen Kupplungsplatte (72) mittels Verbindungselementen (73) miteinander mechanisch verbunden sind, die an weitgehend fluiddicht abgedichteten Durchbruchstellen durch die Schutzanzugseinheitshülle (23) hindurchgeführt werden, und
- das mindestens eine schutzanzugseinheits-außenseitige Kupplungselement (611, 612 an der schutzanzugs-außenseitigen Kupplungsplatte (72) angeordnet) und mit einem außenraumseitig an der Atemschutzeinheitshülle (43) angeordneten atemschutzeinheits-außenseitigen Kupplungselement (621, 622) kuppelbar ist.

5. Schutzanzugseinheit (2) nach Anspruch 4, **dadurch gekennzeichnet, dass** im Innenraum (22) der Schutzanzugseinheit (2) ein Tragegestell (74) angeordnet ist, das mit der schutzanzugs-innenseitigen Kupplungsplatte (71) verbunden ist und so an einem Oberkörper einer Träger-Person (7) der Schutzanzugseinheit (2) angebracht werden kann, dass eine an die Schutzanzugseinheit (2) angekuppelte Atemschutzeinheit (4) bequem von der Träger-Person (7) mitgeführt werden kann.

6. Schutzanzugseinheit (2) nach Anspruch 5, **dadurch gekennzeichnet, dass** das Tragegestell (74) in der Art eines Rucksacks mit einem oder mehreren Schulterträgern (75) ausgebildet ist.

7. Schutzanzugseinheit (2) nach einem der Ansprüche 4 bis 6, **dadurch gekennzeichnet, dass**
- an der schutzanzugs-außenseitigen Kupplungsplatte (82) mindestens zwei schutzanzugseinheits-außenseitige Kupplungselemente (611, 612) angeordnet sind, insbesondere mindestens ein schutzanzugseinheits-außenseitiges oberes und unteres Kupplungselement (612, 611) und/oder
- die mindestens zwei schutzanzugseinheits-außenseitigen Kupplungselemente (611, 612) ausgebildet sind, mit mindestens zwei an einer atemschutzeinheits-außenseitigen Kupplungsplatte (72) angeordneten atemschutzseinheitsaußenseitigen Kupplungselementen (621, 622) kuppelbar zu sein.

8. Schutzanzugsanordnung (1) zum Schutz einer Person (7) vor Schadstoffen in der Umgebund der Person (7), umfassend:
- eine Schutzanzugseinheit (2) nach einem der Ansprüche 4 bis 7, deren Innenraum (22) der erste Innenraum (22) ist;
- eine Atemschutzeinheit (4) nach einem der Ansprüche 1 bis 3, deren Innenraum (42) der zweite Innenraum (42) ist;
- mindestens einen oder mehrere Atemluftschläuche (5), durch den bzw. die der erste Innenraum (22) und der zweite Innenraum (42) so miteinander verbindbar sind, dass dies die einzige fluidische Verbindung zwischen den beiden Innenräumen bildet und auch der solchermaßen fluidisch verbundene gemeinsame Innenraum (22, 42) mindestens über einen Zeitraum vorbestimmter Dauer fluiddicht von dem Außenraum (3) getrennt ist.

9. Schutzanzugsanordnung (1) nach Anspruch 8, **dadurch gekennzeichnet, dass** die Schutzanzugseinheit (2) eine Atemschutzmaske (24) aufweist, die
- entweder einteilig mit der Schutzanzugseinheit (2) ausgebildet ist oder als separates Teil mindestens über einen Zeitraum vorbestimmter Dauer fluiddicht mit der restlichen Schutzanzugseinheit verbunden ist und
- mit dem mindestens einen Atemluftschlauch (5) oder den mehreren Atemluftschläuchen (5) fluidisch verbindbar ist.

10. Schutzanzugsanordnung (1) nach Anspruch 8 oder 9, wobei die Atemschutzausrüstung (44) ein gebläseunterstütztes Atemschutzgerät (PAPR, Powered Air-Purifying-Respirator) und ein außenluftunabhängiges Atemschutzgerät (SCBA, Self Contained Breathing Apparatus) umfasst, **dadurch gekennzeichnet, dass** am Atemluftschlauch (5) eine Umschaltvorrichtung (51) angeordnet ist, die zwischen der Atemluftversorgung der Atemschutzschmaske (24) durch das gebläseunterstützte Atemschutzgerät (PAPR) oder durch das außenluftunabhängige Atemschutzgerät (SCBA) umschaltbar ist.

## Claims

1. Respiratory protection unit (4) for the protection of a person (7) from pollutants in the vicinity of the person (7), comprising:
- respiratory protection equipment (44) for the preparation of the breathing air,
- a media barrier (41) by means of which an interior (42) of the respiratory protection unit (4) can be separated by itself from an outdoor space (3) which may contain the pollutants for at least a period of predetermined duration,
- at least one external coupling element (621, 622) of the respirator unit, which is arranged on the external side of the respirator unit shell (43),
- wherein at least one coupling element (621, 622) is formed, a mechanical coupling of the respirator unit (4) with a protective suit unit (2) , wherein the protective suit unit (2) has a media barrier (21) by means of which an interior (22) of the protective suit unit (2) can be separated fluid-tight from an outer space (3) which may contain the pollutants by means of a protective suit unit (23) for at least a period of predetermined duration, without interrupting the fluid-tight separation of the respective indoor spaces (22, 42) from the outdoor space (3), which is predetermined for at least a period of time, in such a way that the respiratory protection unit (4) can be carried by the person (7) while wearing the protective suit unit (2),
**characterized by** the fact that
- in the interior (22) of the respiratory protection unit (4) a coupling plate (81) on the inside of the protective suit unit (23) is arranged on the inside of the protective suit unit (23) and
- a coupling plate (82) on the outside of the breathing apparatus unit shell (23) is arranged on the outside of the breathing apparatus unit shell (23),
- wherein the coupling plate (81) on the inside of the respirator unit and the coupling plate (82) on the outer side of the respirator unit (82) are mechanically connected to each other by means of connecting elements (83), which are routed through the respirator unit shell (23) at breakthrough points that are largely gas-tight and sealed in a gas-tight manner, and
- that at least one external coupling element (621, 622) is arranged on the external coupling plate (82) and can be coupled to at least one protective suit unit external coupling element (611, 612).

2. Respirator unit (4) according to claim 1, **characterized in that** the respirator equipment (44) comprises a fan-assisted respirator (PAPR) and/or a self-contained breathing apparatus (SCBA) located in the interior (42) of the respirator (4).

3. Respiratory protection unit (4) according to claim 1 or 2, **characterized in that**
- at least two external coupling elements (611, 612) are arranged on the external coupling plate (72), in particular at least one upper and lower coupling element (612, 611), and
- which are designed to be coupled with at least two protective unit unit coupling elements (611, 612) arranged on a protective suit outer coupling plate (82).

4. Protective suit unit (2), in particular chemical protective suit (CSA), for the protection of a person (7) from pollutants in the environment of the person (7), comprising:
- a media barrier (21) by means of which an interior (22) of the protective suit unit (2) can be separated fluid-tight from an outdoor space (3), which may contain the pollutants, by means of a protective suit unit cover (23) for at least a period of predetermined duration,
- at least one protective suit unit coupling element (611, 612), which is arranged on the external space side of the protective suit unit cover (23),
- wherein at least one coupling element (611, 612) is formed, a mechanical coupling of the protective suit unit (2) with a respiratory protection unit (4), wherein the respiratory protection unit (4) has respiratory protective equipment (44) for the treatment of the breathing air and a media barrier (41) by means of which an interior (42) of the respiratory protection unit (4) can be separated from the outer space (3) by itself for at least a period of predetermined duration by means of a respiratory protection unit shell (43) is to be permitted without interrupting the separation of the respective interior rooms (22, 42) from the outdoor space (3), which is as fluid-tight as possible, in such a way that the respiratory protection unit (4) can be carried by the person (7) while wearing the protective suit unit (2), **characterized by** the fact that
- in the interior (22) of the protective suit unit (2) a protective suit unit unit plate (71) is arranged on the inside of the protective suit unit (23) on the inside of the protective suit unit (23) and
- a protective suit unit coupling plate (72) is arranged on the outside of the protective suit unit cover (23),
- wherein the protective suit unit unit plate (71) is mechanically connected to the protective suit unit unit (72) with the protective suit unit unit plate (72) by means of connecting elements (73), which are passed through the protective suit unit shell (23) at largely fluid-tight sealed breakthrough points, and
- that at least one protective suit unit coupling element (611, 612 arranged on the protective suit outer coupling plate (72)) and can be coupled with a respirator unit external coupling element (621, 622) arranged on the external side of the respirator unit shell (43) on the external space side.

5. Protective suit unit (2) according to claim 4, **characterized in that** in the interior (22) of the protective suit unit (2) a carrying frame (74) is arranged which is connected to the protective suit inner coupling plate (71) and can be attached to an upper body of a carrier person (7) of the protective suit unit (2) in such a way that a respiratory protection unit (4) coupled to the protective suit unit (2) can be conveniently carried by the carrier person (7).

6. Protective suit unit (2) according to claim 5, **characterized in that** the carrying frame (74) is designed in the manner of a backpack with one or more shoulder straps (75).

7. Protective suit unit (2) according to any one of claims 4 to 6, **characterised in that**
- on the protective suit outer coupling plate (82) at least two protective suit unit outer coupling elements (611, 612) are arranged, in particular at least one protective suit unit outer upper and lower coupling element (612, 611) and/or
- the at least two protective suit unit coupling elements (611, 612) are designed to be coupling with at least two external coupling elements (621, 622) arranged on a respirator unit outer coupling plate (72).

8. Protective suit arrangement (1) for the protection of a person (7) from harmful substances in the vicinity of the person (7), comprising:
- a protective suit unit (2) according to any one of claims 4 to 7;
- a respiratory protection unit (4) according to one of claims 1 to 3;
- at least one or more breathing air hoses (5) by means of which the first interior (22) and the second interior (42) can be connected to each other in such a way that this forms the only fluidic connection between the two interior spaces and also the fluidically connected common interior (22, 42) is fluid-tight and separated from the outer space (3) for at least a period of predetermined duration.

9. Protective suit arrangement (1) according to claim 8, **characterized in that** the protective suit unit (2) has a respirator mask (24) which
- is either designed as a one-piece with the protective suit unit (2) or is fluid-tight connected to the rest of the protective suit unit as a separate part for at least a period of predetermined duration, and
- with which at least one breathing air hose (5) or the several breathing air hoses (5) can be fluidically connected.

10. Protective suit arrangement (1) according to claim 8 or 9, wherein the respiratory protective equipment (44) comprises a fan-assisted breathing apparatus (PAPR) and a self-contained breathing apparatus (SCBA), **characterised in that** a switching device (51) is arranged on the breathing air hose (5) which is connected between the breathing air supply of the respirator (24) by the fan-assisted breathing apparatus (PAPR) or by the breathing air supply of the respirator (24) by the blower-assisted breathing apparatus (PAPR) or by the air-independent breathing apparatus (SCBA).

## Revendications

1. Unité de protection respiratoire (4) pour la protection d'une personne (7) contre des polluants se trouvant à proximité de la personne (7), comprenant :
- équipement de protection respiratoire (44) pour la préparation de l'air respirable,
- une barrière média (41) au moyen de laquelle l'intérieur (42) de l'unité de protection respiratoire (4) peut être séparé par lui-même d'un espace extérieur (3) susceptible de contenir les polluants pendant au moins une période de durée prédéterminée,
- au moins un élément de couplage externe (621, 622) de l'unité respiratoire, qui est disposé sur le côté externe de la coque de l'unité respiratoire (43),
- dans lequel au moins un élément d'accouplement (621, 622) est formé, un accouplement mécanique de l'unité de respirateur (4) avec une unité de combinaison de protection (2), dans lequel l'unité de combinaison de protection (2) a une barrière de fluide (21) au moyen de laquelle un intérieur (22) de l'unité de combinaison de protection (2) peut être séparé de manière étanche aux fluides d'un espace extérieur (3) qui peut contenir les polluants au moyen d'une unité de combinaison de protection (23) pendant au moins une période de durée prédéterminée, sans interrompre la séparation étanche aux fluides des espaces intérieurs respectifs (22, 42) de l'espace extérieur (3), qui est prédéterminée pendant au moins une période de temps, de telle sorte que l'unité de protection respiratoire (4) puisse être portée par la personne (7) tout en portant l'unité de combinaison de protection (2),
**caractérisée par le fait que**
- à l'intérieur (22) de l'unité de protection respiratoire (4), une plaque d'accouplement (81) à l'intérieur de l'unité de combinaison de protection (23) est disposée à l'intérieur de l'unité de combinaison de protection (23), et
- une plaque d'accouplement (82) à l'extérieur de la coque de l'unité d'appareil respiratoire (23) est disposée à l'extérieur de la coque de l'unité d'appareil respiratoire (23),
- dans lequel la plaque d'accouplement (81) à l'intérieur de l'unité respiratoire et la plaque d'accouplement (82) sur le côté extérieur de l'unité respiratoire (82) sont reliées mécaniquement l'une à l'autre au moyen d'éléments de liaison (83), qui sont acheminés à travers la coque de l'unité respiratoire (23) à des points de passage qui sont largement étanches aux gaz et scellés de manière étanche aux gaz, et
- qu'au moins un élément d'accouplement externe (621, 622) soit disposé sur la plaque d'accouplement externe (82) et puisse être couplé à au moins un élément d'accouplement externe d'unité de combinaison de protection (611, 612).

2. Unité respiratoire (4) selon la revendication 1, **caractérisée en ce que** l'équipement respiratoire (44) comprend un appareil respiratoire assisté par ventilateur (PAPR) et/ou un appareil respiratoire autonome (ARA) situé à l'intérieur (42) de l'appareil respiratoire (4).

3. Unité de protection respiratoire (4) selon la revendication 1 ou 2, **caractérisée en ce que**
- au moins deux éléments d'accouplement externes (611, 612) sont disposés sur la plaque d'accouplement externe (72), en particulier au moins un élément d'accouplement supérieur et inférieur (612, 611), et
- qui sont conçus pour être couplés avec au moins deux éléments d'accouplement d'unité de protection (611, 612) disposés sur une plaque d'accouplement extérieure de combinaison de protection (82).

4. Unité de combinaison de protection (2), en particulier combinaison de protection chimique (CSA), pour la protection d'une personne (7) contre les polluants présents dans l'environnement de la personne (7), comprenant :
- une barrière de fluide (21) au moyen de laquelle un intérieur (22) de l'unité de combinaison de protection (2) peut être séparé de manière étanche aux fluides d'un espace extérieur (3), qui peut contenir les polluants, au moyen d'une couverture d'unité de combinaison de protection (23) pendant au moins une période de durée prédéterminée,
- au moins un élément d'accouplement d'unité de combinaison de protection (611, 612), qui est disposé du côté de l'espace extérieur du couvercle de l'unité de combinaison de protection (23),
- dans lequel au moins un élément d'accouplement (611, 612) est formé, un accouplement mécanique de l'unité de combinaison de protection (2) avec une unité de protection respiratoire (4), dans lequel l'unité de protection respiratoire (4) comporte un équipement de protection respiratoire (44) pour le traitement de l'air respirable et une barrière médiale (41) au moyen de laquelle un intérieur (42) de l'unité de protection respiratoire (4) peut être séparé de l'espace extérieur (3) par lui-même pendant au moins une période de durée prédéterminée au moyen d'une enveloppe d'unité de protection respiratoire (43) doit être autorisée sans interrompre la séparation des locaux intérieurs respectifs (22, 42) de l'espace extérieur (3), qui est aussi étanche que possible, de telle sorte que l'unité de protection respiratoire (4) puisse être portée par la personne (7) tout en portant l'unité de combinaison de protection (2),
**caractérisée par le fait que**
- à l'intérieur (22) de l'unité de combinaison de protection (2), une plaque d'unité de combinaison de protection (71) est disposée à l'intérieur de l'unité de combinaison de protection (23) à l'intérieur de l'unité de combinaison de protection (23), et
- une plaque d'accouplement d'unité de combinaison de protection (72) est disposée à l'extérieur du couvercle de l'unité de combinaison de protection (23),
- dans lequel la plaque d'unité de combinaison de protection (71) est reliée mécaniquement à l'unité d'unité de combinaison de protection (72) avec la plaque d'unité d'unité de combinaison de protection (72) au moyen d'éléments de liaison (73), qui passent à travers la coque de l'unité de combinaison de protection (23) à des points de passage étanches aux fluides, et
- qu'au moins un élément d'accouplement d'unité de combinaison de protection (611, 612 disposé sur la plaque d'accouplement extérieure de la combinaison de protection (72)) et pouvant être couplé à un élément d'accouplement externe d'unité de protection respiratoire (621, 622) disposé sur le côté extérieur de la coque de l'unité de protection respiratoire (43) du côté de l'espace extérieur.

5. Unité de combinaison de protection (2) selon la revendication 4, **caractérisée en ce qu'**à l'intérieur (22) de l'unité de combinaison de protection (2) est disposé un cadre de transport (74) qui est relié à la plaque d'accouplement intérieure de la combinaison de protection (71) et peut être fixé à un corps supérieur d'une personne porteuse (7) de l'unité de combinaison de protection (2) de telle sorte qu'une unité de protection respiratoire (4) couplée à l'unité de combinaison de protection (2) puisse être commodément portée par la personne porteuse (7).

6. Unité de combinaison de protection (2) selon la revendication 5, **caractérisée en ce que** le cadre de transport (74) est conçu à la manière d'un sac à dos avec une ou plusieurs bretelles (75).

7. Unité de combinaison de protection (2) selon l'une quelconque des revendications 4 à 6, **caractérisée en ce que**
- sur la plaque d'accouplement extérieure de la combinaison de protection (82) au moins deux
Les éléments de couplage extérieurs (611, 612) de l'unité de combinaison de protection sont disposés, en particulier au moins un élément d'accouplement supérieur et inférieur extérieur de l'unité de combinaison de protection (612, 611) et/ou
- le ou les deux éléments d'accouplement de l'unité de combinaison de protection (611, 612) sont conçus pour être accouplés avec au moins deux éléments d'accouplement externes (621, 622) disposés sur une plaque d'accouplement extérieure d'unité respiratoire (72).

8. Combinaison de protection (1) pour la protection d'une personne (7) contre des substances nocives se trouvant à proximité de la personne (7), comprenant :
- une unité de combinaison de protection (2) selon l'une quelconque des revendications 4 à 7 ;
- une unité de protection respiratoire (4) selon l'une des revendications 1 à 3 ;
- au moins un ou plusieurs tuyaux d'air respirable (5) au moyen desquels le premier intérieur (22) et le second intérieur (42) peuvent être reliés l'un à l'autre de telle manière que cela forme la seule liaison fluidique entre les deux espaces intérieurs et que l'intérieur commun (22, 42) relié par fluidité est étanche aux fluides et séparé de l'espace extérieur (3) pendant au moins une période de durée prédéterminée.

9. Agencement de combinaison de protection (1) selon la revendication 8, **caractérisé en ce que** l'unité de combinaison de protection (2) comporte un masque respiratoire (24) qui
- est soit conçu d'une seule pièce avec l'unité de combinaison de protection (2), soit étanche aux fluides relié au reste de l'unité de combinaison de protection en tant que pièce séparée pendant au moins une période de durée prédéterminée, et
- avec lequel au moins un tuyau d'air respirable (5) ou plusieurs tuyaux d'air respirable (5) peuvent être connectés de manière fluide.

10. Ensemble de combinaison de protection (1) selon la revendication 8 ou 9, dans lequel l'équipement de protection respiratoire (44) comprend un appareil respiratoire assisté par ventilateur (PAPR) et un appareil respiratoire autonome (APRA), **caractérisé en ce qu'**un dispositif de commutation (51) est disposé sur le tuyau d'air respirable (5) qui est relié entre l'alimentation en air respirable du respirateur (24) par l'appareil respiratoire assisté par ventilateur (PAPR) ou par l'alimentation en air respirable du respirateur (24) par l'appareil respiratoire assisté par ventilateur (PAPR) ou par le appareil respiratoire indépendant de l'air (APRA).
